# EUROPÄISCHE PATENTSCHRIFT

(11) **EP 1 181 415 B1**
(45) Veröffentlichungstag und Bekanntmachung des Hinweises auf die Patenterteilung: **09.03.2005**
(21) Anmeldenummer: 00930868.5
(22) Anmeldetag: 29.05.2000
(51) Int. Cl.: E01C 9/04

(54) **Gleis**
Track
Voie ferrée

(30) Priorität: 31.05.1999 AT 96299
(43) Veröffentlichungstag der Anmeldung: 27.02.2002
(73) Patentinhaber: Gmundner Fertigteile Gesellschaft m.b.H. & Co. KG., A-4810 Gmunden (AT)
(72) Erfinder: NEUMANN, Bernhard, A-4810 Gmunden (AT)
(74) Vertreter: Weinzinger, Arnulf, Dipl.-Ing.
(86) Internationale Anmeldenummer: PCT/AT2000/000150
(87) Internationale Veröffentlichungsnummer: WO 2000/073588

(56) Entgegenhaltungen:
- DE-A- 1 534 395
- DE-U- 9 206 940
- FR-A- 2 743 582

## Beschreibung

Die Erfindung bezieht sich auf ein Gleis, dessen Schienen je für sich von einer beiden Schienen gemeinsamen unter diesen Schienen angeordneten formstabilen Tragplatte getragen sind, bei welchem Gleis weiter den Raum zwischen den Schienen füllende in-nere Fahrbahnplatten und außen an die Schienen anschließende äußere Fahrbahnplatten vorgesehen sind, welche Fahrbahnplatten eine schienengleiche Verkehrsfläche bilden, wobei die Tragplatte über die volle Breite der äußeren Fahrbahnplatten nach außen reicht und die äußeren Fahrbahnplatten auf der Tragplatte aufruhen.

Bei Gleisen vorgenannter Art ist durch die Tragplatte eine über lange Zeiträume stabile Basis für die Schienen des Gleises geschaffen, so dass solche Gleise hinsichtlich der Schienen und deren Positionierung nur geringer Pflege bzw. Erhaltungsarbeiten bedürfen. Der durch die Fahrbahnplatten gebildeten schienengleichen Verkehrsfläche kommt zur Bildung von Bahnübergängen und auch allgemein zur Bildung von Straßen und Wegen im Gleisbereich, wie dies z.B. im Gelände von Fabrikations- und Lagereinrichtungen, aber auch bei im Bereich von Siedlungen geführten Straßen der Fall ist, Bedeutung zu. Bei einem bekannten Gleis vorgenannter Art (DE 15 34 395 A) sind die äußeren Fahrbahnplatten an ihrer Unterseite gestuft ausgebildet und auf eine korrespondierend nach außen abfallend gestufte Randzone der Tragplatte aufgelegt; solcherart ist ein nach-innen-Wandern der äußeren Fahrbahnplatten auf die Schienen zu gehemmt; ein nachaußen-Wandern dieser Fahrbahnplatten, durch welches die Struktur des Gleises und insbesondere der schienengleichen Verkehrsfläche nachteilig verändert werden kann, erscheint jedoch bei diesem bekannten Gleis möglich. Es ist auch ein Gleis mit Tragplatte und Fahrbahnplatten bekannt (SU 1 617 074 A), bei dem die äußeren Fahrbahnplatten seitlich wesentlich über die Tragplatte hinausragen, wobei diese äußeren Fahrbahnplatten außerhalb der Tragplatte von der Tragplatte unabhängig unterstützt sind. Es ergibt sich daraus ein zusätzlicher Arbeitsaufwand bei der Erstellung der schienengleichen Verkehrsfläche und auch ein erhöhter Aufwand für Pflegearbeiten, da es im Laufe der Zeit meist zu Niveauveränderungen zwischen der Tragplatte und den außerhalb derselben befindlichen Unterstützungen für die äußeren Fahrbahnplatten kommt.

Aus der DE 92 06 940 U ist ein Gleis bekannt, welches mit zwei Auffangrinnen versehen ist, welche unterhalb des Schienenniveaus verlaufen und gefährliche Stoffe, welche beim Beladen oder Umladen verschüttet wurden, auffangen sollen. Dieses Gleis ist mit Fahrbahnplatten in Form von Rosten oder Betonplatten zur Bildung einer Verkehrsfläche für Straßenfahrzeuge versehen. Die Auffangrinnen sind zu einer Platte vereint, welche Randleisten aufweist, auf denen die außerhalb der Schienen des Gleises angeordneten Fahrbahnplatten mit ihren äußeren Rändern gelagert sind. Hierzu sind in den Randleisten rechtwinkelige Falzausnehmungen mit einer lotrechten und einer waagrechten Falzfläche vorgesehen, und die Fahrbahnplatten sind mit ihren Rändern in diese Falze eingelegt, wobei sie solcherart höhenbeweglich gelagert sind und in Höhenrichtung nur durch ihr Eigengewicht gehalten sind.

Es ist ein Ziel der vorliegenden Erfindung, eine verbesserte Ausbildung eines Gleises eingangs erwähnter Art zu schaffen, die ein baulich, einfaches Konzept aufweist, leicht aufgebaut werden kann und bei der auch hinsichtlich der schienengleichen Verkehrsfläche über lange Zeiträume eine gute Stabilität vorliegt.

Das erfindungsgemäß ausgebildete Gleis eingangs erwähnter Art ist dadurch gekennzeichnet, dass die äußeren Fahrbahnplatten auf der Tragplatte durch einen Formeingriff, welcher mit Hinterschneidungen, die die äußeren Fahrbahnplatten gegen Abheben halten, ausgebildet ist, gegen seitliches Verschieben gehalten sind. Durch diese Ausbildung kann der vorstehend angeführten Zielsetzung gut entsprochen werden. Es wird ein sehr guter Halt der äußeren Fahrbahnplatten gegen seitliches Verschieben erzielt. Der auf der Tragplatte aufgebaute Schienenweg und die die schienengleiche Verkehrsfläche bildenden inneren und äußeren Fahrbahnplatten sind zu einem kompakten Ganzen zusammengefügt, was hinsichtlich der erforderlichen Aufbau- und Positionierungsarbeiten und hinsichtlich des Langzeitverhaltens im Betrieb Vorteile erzielen lässt. Die Tragplatte besteht aus einem Verbundwerkstoff, wobei vorzugsweise Beton in Betracht gezogen ist. Es kann dies ein mit Zement gebundener Beton, mit oder ohne Kunstharzzusatz, oder auch ein Kunstharz-gebundener Beton sein. Auch eine Bewehrung kann vorgesehen werden. Ebenso kann man Tragplatten mit einem verstärkenden Einfassungsrahmen versehen. Korrespondierendes gilt auch für die Fahrbahnplatten. Die Fahrbahnplatten haben vorzugsweise an ihrer die Verkehrsfläche bildenden Seite eine kornrauhe Oberfläche.

Eine Ausführungsform des erfindungsgemäß ausgebildeten Gleises, welche mit einer sehr geringen Anzahl von Bauelementen realisiert werden kann und eine sehr gute Stabilität ergibt, ist dadurch gekennzeichnet, dass die Tragplatte an ihren seitlichen Rändern nach oben ragende, innenseitig hinterschnittene Randleisten aufweist, an denen der äußere Rand der äußeren Fahrbahnplatten abgestützt ist. Eine Variante hierzu, welche hinsichtlich der Handhabung und Lagerung der Tragplatten durch die dabei erzielbare geringe Bauhöhe der Tragplatten Vorteile bietet, ist dadurch gekennzeichnet, dass das Gleis äußere Fahrbahnplatten aufweist, die je mindestens eine nach unten abstehende längslaufende Leiste oder Nase aufweisen, welche in eine korrespondierende Vertiefung an der Oberseite der darunter befindlichen Tragplatte eingesetzt ist, wobei die nach unten abstehende Leiste oder Nase an ihrer dem Außenrand der betreffenden Fahrbahnplatte zugewandten Seite hinterschnitten ausgebildet ist und die an der Oberseite der zugeordneten Tragplatte zur Aufnahme dieser Leiste oder Nase vorgesehene Vertiefung an ihrer dem benachbarten Außenrand der betreffenden Tragplatte zugewandten Seite gegengleich zur Hinterschneidung dieser Leiste oder Nase hinterschnitten ausgebildet ist. Solcherart wird ein besonders guter Halt der äußeren Fahrbahnplatten auf der Tragplatte erzielt.

Eine bevorzugte Ausbildung des Gleises ist dadurch gekennzeichnet, dass die beiden Schienen des Gleises auf der Tragplatte über elastische Zwischenlagen je für sich querverschieblich aufruhen und dass die Schienen durch die inneren Fahrbahnplatten, welche auf die Schienen eine nach außen gerichtete Kraft ausüben, spurhaltend gegen den schienenseitigen Rand der äußeren Fahrbahnplatten gedrückt sind. Diese Ausbildung ergibt hinsichtlich der für den Aufbau des Gleises erforderlichen Arbeiten besonders einfache Verhältnisse, wobei eine ausreichende Stabilität der Schienen für mäßige Fahrgeschwindigkeiten am Schienenweg, wie diese in der Regel im Gelände von Fabrikations-und Lagereinrichtungen vorliegen, erzielbar ist, und ermöglicht auch im Bedarfsfall eine einfache Modifikation oder Reparatur von Teilen des Schienenwegs und/oder der schienengleichen Ver-kehrsflächen.

Um die betrieblich günstige Schrägstellung der Schienen des Gleises ohne zusätzliche Bauteile zu erzielen, sieht man vorteilhaft vor, dass die Tragplatten an den zur Unterstützung der Schienen vorgesehenen Stellen nutartige Eintiefungen aufweisen, deren Boden eine der Schrägstellung der Schienen des Gleises entsprechende Schräge in Bezug auf die Oberseitenfläche der jeweiligen Tragplatte aufweist.

Es ist sowohl hinsichtlich des Erzielens einer Dämmung der durch den Fahrbetrieb am Schienenweg und auf den schienengleichen Verkehrsflächen entstehenden Geräusche als auch für das Erzielen einer satten Langzeit-stabilen Auflage der Fahrbahnplatten auf der Tragplatte günstig, wenn man vorsieht, dass die inneren und/oder äußeren Fahrbahnplatten unter Einfügung einer elastischen Zwischenlage auf der Tragplatte aufliegen.

Sehr einfache Verhältnisse hinsichtlich des Einbaus der inneren Fahrbahnplatten sind durch eine Ausführungsform erzielbar, welche dadurch gekennzeichnet ist, dass das Gleis innere Fahrbahnplatten aufweist, die je aus mindestens zwei in Gleisquerrichtung nebeneinanderliegenden streifenförmigen Teilen gebildet sind, welche mit ihren einander zugewandten Längsrändern aneinander liegen und welche mit ihren den Schienen zugewandten Längsrändern elastisch an den Schienen anliegen. Diese Ausführungsform läßt auch bei je für sich quer verschieblich auf der Tragplatte aufruhenden Schienen auf einfache Weise eine sehr gute Positionierung und einen sehr stabilen Halt der Schienen erzielen. Hinsichtlich der Montagearbeiten ist es dabei besonders günstig, wenn man vorsieht, dass die die inneren Fahrbahnplatten bildenden streifenförmigen Teile scharnierartig faltbar zusammengefügt sind.

In Bereichen mit geringen Fahrgeschwindigkeiten kann eine mit Randleisten an den Tragplatten oder längs laufenden Führungsleisten an äußeren Fahrbahnplatten erzielbare Positionierung der Fahrbahnplatten in Verbindung mit dem Eigengewicht derselben für ausreichende Stabilität sorgen. Es ist aber vorteilhaft, die Fahrbahnplatten mit eigenen Befestigungselementen an den Tragplatten zu fixieren. Eine hinsichtlich des Erzielens eines guten Halts der Fahrbahnplatten günstige, baulich einfache Ausführungsform ist dabei dadurch gekennzeichnet, dass das Gleis Fahrbahnplatten aufweist, die mit den Tragplatten verschraubt sind. Eine Variante hierzu, welche eine sehr rasche Montage ermöglicht, ist dadurch gekennzeichnet, dass das Gleis Fahrbahnplatten aufweist, die mit von den Tragplatten aufragenden Stäben an den Tragplatten gegen Abheben lösbar fixiert sind.

Hinsichtlich der Ausbildung der Tragplatten lässt sich eine Gewichtsverminderung und eine damit einhergehende erleichterte Handhabung beim Einbau und bei Korrekturarbeiten der Bettung erzielen, wobei, bezogen auf die Materialeinsatzmenge, eine sehr gute Stabilität erhalten werden kann, wenn man vorsieht, dass Tragplatten vorgesehen sind, welche Ausnehmungen und/oder Öffnungen aufweisen, so dass diese Tragplatten rahmenartig oder skelettartig ausgebildet sind.

Die Erfindung wird nun an Hand von Beispielen unter Bezugnahme auf in der Zeichnung schematisch dargestellte Ausführungsformen weiter erläutert.

In der Zeichnung zeigen:
Fig. 1 eine erste Ausführungsform eines erfindungsgemäß ausgebildeten Gleises in einem quer zur Gleislängsrichtung geführten Schnitt;
Fig.2 ein Detail von Fig.1 in vergrößertem Maßstab;
Fig.3 eine gegenüber Fig.1 modifizierte Ausführungsform in einem analog Fig.1 geführten Schnitt;
Fig.4 einen Teil einer zweiteiligen Innenplatte, wie sie bei der Aus-führungsform nach Fig.3 vorgesehen ist, in Draufsicht;
Fig.5 diese Innenplatte im Schnitt gemäß der Linie V-V in Fig.4;
Fig.6 diese Innenplatte in einem Schnitt gemäß der Linie VI-VI in Fig.4;
Fig.7 eine weitere Ausführungsform in einem analog Fig.1 geführten Schnitt;
Fig.8 ein Detail zu den Ausführungsformen nach den Fig.1 und 7, in vergrößertem Maßstab; Fig.9 eine modifizierte Ausführungsform des in Fig.8 dargestellten Details; und
Fig.10 eine Variante hinsichtlich einer rahmenartigen Ausbildung der Tragplatte in Draufsicht.

Bei der in Fig.1 dargestellten Ausführungsform eines erfindungsgemäß ausgebildeten Gleises 1 sind die Schienen 2 des Gleises je für sich von einer beiden Schienen 2 gemeinsamen, unter diesen Schienen angeordneten formstabilen Tragplatte 3 getragen. Die Tragplatte besteht aus Verbundwerkstoff, vorzugsweise aus Beton, wobei sowohl Zement-gebundener Beton als auch Kunstharz-gebundener Beton in Betracht kommt. Gewünschtenfalls kann in der Tragplatte eine Bewehrung vorgesehen sein. Es sind den Raum zwischen den Schienen 2 füllende innere Fahrbahnplatten 4 und außen an die Schienen anschließende äußere Fahrbahnplatten 5 vorgesehen, wobei diese Fahrbahnplatten 4, 5 eine schienengleiche Verkehrsfläche bilden. Die Fahrbahnplatten 4, 5 liegen unter Zwischenlage elastischer Profile 6 an den Schienen 2 an. Die Tragplatte 3 reicht über die volle Breite der äußeren Fahrbahnplatten 5 nach außen, und es sind die äußeren Fahrbahnplatten 5, welche ebenso wie die inneren Fahrbahnplatten 4 auf der Tragplatte 3 aufruhen, auf der Tragplatte 3 durch Formeingriff gegen seitliches Verschieben gehalten. Hierzu weist die Tragplatte 3 an ihren seitlichen Rändern 7 nach oben ragende Randleisten 8 auf, an denen der äußere Rand 9 der äußeren Fahrbahnplatten 5 abgestützt ist. Die Innenseite 8a der Randleisten 8 ist hinterschnitten ausgebildet und es ist der Rand 9 der Fahrbahnplatten 5 dazu korrespondierend geformt. Die beiden Schienen 2 des Gleises ruhen über elastische Zwischenlagen 10 auf der Tragplatte 3 je für sich querverschieblich auf, und es sind die Schienen 2 durch die inneren Fahrbahnplatten 4, welche auf die Schienen eine gemäß dem Pfeil 11 nach außen gerichtete Kraft ausuben, spurhaltend gegen den schienenseitigen Rand 12 der äußeren Fahrbahnplatten 5 gedrückt. Die Tragplatten 3 weisen an den zur Unterstützung der Schienen 2 vorgesehenen Stellen nutartige Eintiefungen 13 auf, deren Boden 14 eine der jeweils vorgesehenen Schrägstellung der Schienen des Gleises entsprechende Schräge in Bezug auf die Oberseitenfläche 15 der Tragplatte 3 besitzt.

Bei der in Fig.3 dargestellten, gegenüber Fig.1 modifizierten Ausführungsform eines Gleises 1 sind innere Fahrbahnplatten vorgesehen, die je aus zwei in Gleisquerrichtung nebeneinander liegenden, streifenförmigen Teilen 4a, 4b gebildet sind, welche mit ihren einander zugewandten Längsrändern 18 aneinander liegen und mit ihren den Schienen 2 zugewandten Längsrändern 19 über elastische Profile 6 an den Schienen 2 elastisch anliegen. Die inneren Fahrbahnplatten 4a, 4b liegen unter Einfügung einer elastischen Zwischenlage 16 auf der Tragplatte 3 auf, und es liegen die äußeren Fahrbahnplatten 5 unter Einfügung einer elastischen Zwischenlage 17 auf der Tragplatte 3 auf. Der Teil 4a der inneren Fahrbahnplatten, welcher in den Fig.4, 5 und 6 detaillierter dargestellt ist, ist mit dem Teil 4b scharnierartig faltbar zusammengefügt, wobei zur Bildung der Scharnierfunktion an den einander zugewandten Längsrändern 18 der beiden Teile 4a, 4b fingerartige Vorsprünge 18a mit nutartigen Ausnehmungen 18b abwechseln und jeweils ein Vorsprung 18a eines Teiles in eine dazu korrespondierende nutartige Ausnehmung 18b des anderen Teiles eingreift. Um das Einfügen der elastischen Profile 6 zwischen die Schienen 2 und die inneren Fahrbahnplatten 4a, 4b sowie gegebenenfalls auch die äußeren Fahrbahnplatten 5 zu erleichtern, kann man, wie insbesondere aus Fig.4 ersichtlich, am den Schienen 2 zugewandten Längsrand 19 nutartige Eintiefungen 20 vorsehen.

Bei der in Fig.7 dargestellten Ausführungsform weist das Gleis 1 äußere Fahrbahnplatten 5 auf, welche eine nach unten abstehende längslaufende Leiste oder Nase 21 besitzen, welche in eine korrespondierende Vertiefung 22 an der Oberseite der darunter befindlichen Tragplatte 3 eingesetzt ist und die betreffende Fahrbahnplatte 5 gegen Verschiebung sichert. Es ist diese Leiste oder Nase 21 an ihrer dem äußeren Rand 9 der betreffenden Fahrbahnplatte 5 zugewandten Seite 23 hinterschnitten ausgebildet, und es ist die an der Oberseite der Tragplatte 3 zur Aufnahme dieser Leiste oder Nase 21 vorgesehene Vertiefung 22 an ihrer dem benachbarten Außenrand der Tragplatte 3 zugewandten Seite 24 gegengleich zur Hinterschneidung der Leiste bzw. Nase 21 hinterschnitten ausgebildet.

Man sieht vorzugsweise eine ergänzende Fixierung der Fahrbahnplatten 4, 4a-4b, 5 an der Tragplatte 3 vor. Solche Fixierungen sind in den Fig.1, 3 und 7 schematisch angedeutet und mit 25 bezeichnet. Eine mit Schrauben ausgeführte Verbindung dieser Art ist in Fig.8 näher dargestellt. Es sind dabei die Fahrbahnplatten 4, 5 mit Schrauben 26 festgehalten, welche ihrerseits in Hülsen 27 eingeschraubt sind, welche in der Formmasse der Trag-Platten 3 verankert sind. Bei der Variante nach Fig.9 sind die Fahrbahnplatten 4, 5 mit Stäben 28 gegen Abheben an den Trag-Platten 3 lösbar fixiert. Die Stäbe 28 sind drehbar in Hülsen 29 gelagert, welche Hülsen ihrerseits in die Tragplatte 3 eingegossen sind. Die Stäbe 28 tragen Querhäupter 30, welche in einer Stellung durch flache Durchgangsschlitze 31 passieren können und nach Verdrehung der Stäbe 28 um 900 die Fahrbahnplatten 4, 5 fixieren.

Bei der in Fig.10 ohne Fahrbahnplatten dargestellten Ausführungsform sind Tragplatten 3 vorgesehen, welche Ausnehmungen oder Öffnungen 32 aufweisen, so dass sich eine rahmenartige oder skelettartige Ausbildung der Tragplatten 3 ergibt. Im dargestellten Fall weist eine solche Tragplatte Randleisten 8 auf, welche zur seitlichen Abstützung der äußeren Fahrbahnplatten dienen sollen.

## Patentansprüche

1. Gleis (1), dessen Schienen (2) je für sich von einer beiden Schienen gemeinsamen unter diesen Schienen angeordneten formstabilen Tragplatte (3) getragen sind, bei welchem Gleis weiter den Raum zwischen den Schienen füllende innere Fahrbahnplatten (4, 4a-4b) und außen an die Schienen anschließende äußere Fahrbahnplatten (5) vorgesehen sind, welche Fahrbahnplatten eine schienengleiche Verkehrsfläche bilden, wobei die Tragplatte (3) über die volle Breite der äußeren Fahrbahnplatten (5) nach außen reicht und die äußeren Fahrbahnplatten (5) auf der Tragplatte (3) aufruhen, **dadurch gekennzeichnet, dass** die äußeren Fahrbahnplatten (5) auf der Tragplatte (3) durch einen Formeingriff, welcher mit Hinterschneidungen (8a, 24), die die äußeren Fahrbahnplatten (5) gegen Abheben halten, ausgebildet ist, gegen seitliches Verschieben gehalten sind.

2. Gleis nach Anspruch 1, **dadurch gekennzeichnet, dass** die Tragplatte (3) an ihren seitlichen Rändern nach oben ragende, innenseitig hinterschnittene Randleisten (8-Fig.1) aufweist, an denen der äußere Rand (9) der äußeren Fahrbahnplatten (5) abgestützt ist.

3. Gleis nach Anspruch 1, **dadurch gekennzeichnet, dass** das Gleis (1) äußere Fahrbahnplatten (5) aufweist, die je mindestens eine nach unten abstehende längslaufende Leiste oder Nase (21) aufweisen, welche in eine korrespondierende Vertiefung (22) an der Oberseite der darunter befindlichen Tragplatte (3) eingesetzt ist, wobei die nach unten abstehende Leiste oder Nase (21) an ihrer dem Außenrand (9) der betreffenden Fahrbahnplatte (5) zugewandten Seite (23) hinterschnitten ausgebildet ist und die an der Oberseite der zugeordneten Tragplatte (3) zur Aufnahme dieser Leiste oder Nase (21) vorgesehene Vertiefung (22-Fig.7) an ihrer dem benachbarten Außenrand der betreffenden Tragplatte (3) zugewandten Seite (24) gegengleich zur Hinterschneidung dieser Leiste oder Nase (21) hinterschnitten ausgebildet ist.

4. Gleis nach einem der vorhergehenden Ansprüche, **dadurch gekennzeichnet, dass** die beiden schienen (2) des Gleises (1) auf der Tragplatte (3) über elastische Zwischenlagen (10) je für sich querverschieblich aufruhen und dass die Schienen (2) durch die inneren Fahrbahnplatten, welche auf die Schienen eine nach außen gerichtete Kraft ausüben, spurhaltend gegen den schienen-seitigen Rand (12) der äußeren Fahrbahnplatten (5) gedrückt sind.

5. Gleis nach einem der vorhergehenden Ansprüche, **dadurch gekennzeichnet, dass** die Tragplatten (3) an den zur Unterstützung der Schienen (2) vorgesehenen Stellen nutartige Eintiefungen (13) aufweisen, deren Boden (14) eine der Schrägstellung der schienen (2) des Gleises entsprechende Schräge in Bezug auf die Oberseitenfläche (15) der jeweiligen Tragplatte (3) aufweist.

6. Gleis nach einem der vorhergehenden Ansprüche, **dadurch gekennzeichnet, dass** die inneren Fahrbahnplatten (4; 4a, 4b) unter Einfügung einer elastischen Zwischenlage (16) auf den Tragplatten (3) aufliegen.

7. Gleis nach einem der vorhergehenden Ansprüche, **dadurch gekennzeichnet, dass** die äußeren Fahrbahnplatten (5) unter Einfügung einer elastischen zwischenlage (17) auf den Tragplatten aufliegen.

8. Gleis nach Anspruch 4, **dadurch gekennzeichnet, dass** das Gleis (1) innere Fahrbahnplatten aufweist, die je aus mindestens zwei in Gleisquerrichtung nebeneinanderliegenden streifenförmigen Teilen (4a, 4b) gebildet sind, welche mit ihren einander zugewandten Längsrändern (18) aneinander liegen und welche mit ihren den Schienen (2) zugewandten Längsrändern (19) elastisch an den Schienen (2) anliegen.

9. Gleis nach Anspruch 8, **dadurch gekennzeichnet, dass** die die inneren Fahrbahnplatten bildenden streifenförmigen Teile (4a, 4b) scharnierartig faltbar zusammengefügt sind.

10. Gleis nach einem der vorhergehenden Ansprüche, **dadurch gekennzeichnet, dass** das Gleis Fahrbahnplatten (4, 4a-4b: 5) aufweist, die mit den Tragplatten (3) verschraubt sind.

11. Gleis nach einem der vorhergehenden Ansprüche, **dadurch gekennzeichnet, dass** das Gleis Fahrbahnplatten (4, 4a-4b; 5) aufweist, die mit von den Tragplatten (3) aufragenden Stäben (28) an den Tragplatten (3) gegen Abheben lösbar fixiert sind.

12. Gleis nach einem der vorhergehenden Ansprüche, **dadurch gekennzeichnet, dass** Tragplatten (3) vorgesehen sind, welche Ausnehmungen und/oder Öffnungen (32) aufweisen, so dass diese. Tragplatten (3) rahmenartig oder skelettartig ausgebildet sind.

13. Gleis nach einem der vorhergehenden Ansprüche, **dadurch gekennzeichnet, dass** das Gleis Fahrbahnplatten (4, 4a-4b, 5) aufweist, die an ihrer die Verkehrsfläche bildenden Seite eine kornraue Oberfläche aufweisen.

14. Gleis nach Anspruch 1, **dadurch gekennzeichnet, dass** das Gleis (1) innere Fahrbahnplatten aufweist, die je aus mindestens zwei in Gleisquerrichtung nebeneinanderliegenden, scharnierartig faltbar zusammengefügten, streifenförmigen Teilen (4a, 4b) gebildet sind, welche mit ihren einander zugewandten Längssändern (18) aneinander liegen und welche mit ihren den Schienen (2) zugewandten Längsrändern (19) elastisch an den Schienen (2) anliegen, wobei zur Bildung der Scharnierfunktion an den einander zugewandten Längsrändern (18) der beiden Teile (4a, 4b) fingerartige Vorsprünge (18a) mit nutartigen Ausnehmungen (18b) abwechseln und jeweils ein Vorsprung (18a) eines Teiles in eine dazu korrespondierende nutartige Ausnehmung (18b) des anderen Teiles eingreift.

## Claims

1. A track (1) with rails (2) each of which is separately carried by a dimensionally stable carrying slab (3) common to both rails and arranged below these rails, in which track furthermore inner roadway slabs (4, 4a-4b) fill the space between the rails and outer roadway slabs (5) externally following the rails are provided, which roadway slabs form a traffic surface level with the rails, the carrying slab (3) extending outwards over the entire width of the outer roadway slabs (5), and the outer roadway slabs (5) resting on the carrying slabs (3), **characterised in that** the outer roadway slabs (5) are retained on the carrying slab (3) against lateral displacement by a positive engagement which includes undercut portions (8a, 24) which retain the outer roadway slabs (5) against lifting-off.

2. A track according to claim 1, **characterised in that** the carrying slab (3) has upwardly extending, inwardly undercut ledges (8 - Fig. 1) on its lateral rims, the outer rim (9) of the outer roadway slabs (5) being supported on these rim ledges.

3. A track according to claim 1, **characterised in that** the track (1) comprises outer roadway slabs (5) each of which has at least one, downwardly projecting, longitudinally extending ledge or nose (21), which is inserted in a corresponding recess (22) at the upper side of the carrying slab (3) provided therebelow, wherein the downwardly projecting ledge or nose (21) is undercut on its side (23) which faces the outer rim (9) of the respective roadway slab (5), and the recess (22 - Fig. 7) provided on the upper side of the associated carrying slab (3) for accommodating this ledge or nose (21), on its side (24) which faces the adjacent outer rim of the respective carrying slab (3), is designed diametrically oppositely undercut relative to the undercut portion of this ledge or nose (21).

4. A track according to any one of the preceding claims, **characterised in that** the two rails (2) of the track (1), via elastic intermediate layers (10), rest on the carrying slab (3) so as to be each transversely displaceable, and **in that** the rails (2) are pressed, in track gauge maintaining manner, against the rail-side rim (12) of the outer roadway slabs (5) by the inner roadway slabs which exercise an outwardly directed force on the rails.

5. A track according to any one of the preceding claims, **characterised in that** at the sites provided for supporting the rails (2), the carrying slabs (3) have groove-like recesses (13) whose bottom has an inclination relative to the upper side face (15) of the respective carrying slab (3) which corresponds to the inclination of the rails (2) of the track.

6. A track according to any one of the preceding claims, **characterised in that** the inner roadway slabs (4; 4a, 4b) rest on the carrying slabs (3) with an elastic intermediate layer (16) being inserted therebetween.

7. A track according to any one of the preceding claims, **characterised in that** the outer roadway slabs (5) rest on the carrying slabs with an elastic intermediate layer (17) being inserted therebetween.

8. A track according to claim 4, **characterised in that** the track (1) has inner roadway slabs each formed of at least two strip-shaped parts (4a, 4b) adjacently arranged in the transverse direction of the track, which strip-shaped parts contact each other by their mutually facing longitudinal rims (18) and elastically abut on the rails (2) with their longitudinal rims (19) that face the rails (2).

9. A track according to claim 8, **characterised in that** the strip-shaped parts (4a, 4b) forming the inner roadway slabs are assembled so as to be foldable in hinge-like manner.

10. A track according to any one of the preceding claims, **characterised in that** the track has roadway slabs (4, 4a-4b; 5) which are screwed to the carrying slabs (3).

11. A track according to any one of the preceding claims, **characterised in that** the track has roadway slabs (4, 4a-4b; 5) which are releasably fixed to the carrying slabs (3) against lifting-off by means of rods (28) which project upwards from the carrying slabs (3).

12. A track according to any one of the preceding claims, **characterised in that** carrying slabs (3) are provided which have recesses and/or apertures (32) so that these carrying slabs (3) have a frame-type or skeleton-type design.

13. A track according to any one of the preceding claims, **characterised in that** the track has roadway slabs (4, 4a-4b, 5) which have a grain-rough surface on that side which forms the traffic surface.

14. A track according to claim 1, **characterised in that** the track (1) has inner roadway slabs each formed of at least two strip-shaped parts (4a, 4b) that are adjacently arranged in the transverse direction of the track and assembled so as to be foldable in hinge-like manner, which strip-shaped parts contact each other by their mutually facing longitudinal rims (18) and elastically abut on the rails (2) by their longitudinal rims (19) which face the rails (2), finger-type projections (18a) alternating with groove-type recesses (18b) at the mutually facing longitudinal rims (18) of the two parts (4a, 4b) for providing the hinge-function, one projection (18a) each of one part engaging in a corresponding groove-type recess (18b) of the other part.

## Revendications

1. Voie ferrée (1) dont les rails (2) sont portées chacun pour soi par une plaque de support de forme stable (3) disposée respectivement pour chacun des deux rails en commun au-dessous de ces rails, voie ferrée dans laquelle sont en outre prévus des plaques intérieures (4, 4a-4b) de la chaussée qui remplissent l'espace entre les rails, et des plaques extérieures (5) de la chaussée se raccordant aux rails, lesquelles plaques de chaussée forment une surface de trafic à niveau et dans laquelle la plaque de support (3) s'étend vers l'extérieur sur toute la largeur des plaques extérieures (5) de la chaussée et les plaques extérieures (5) de la chaussée reposent sur la plaque de support (3), **caractérisée en ce que** les plaques extérieures (5) de la chaussée sont retenues contre tout déplacement latéral sur la plaque de support (3) au moyen d'un système d'engagement par formes complémentaires, qui est formé par des parties en dépouille (8a, 24), qui retiennent les plaques extérieures (5) de la chaussée contre un soulèvement.

2. Voie ferrée selon la revendication 1, **caractérisée en ce que** la plaque de support (3) comporte, sur ses bords latéraux, des barrettes marginales (8 - figure 1) qui font saillie vers le haut, et sont en dépouille sur le côté intérieur et sur lesquelles prend appui le bord extérieur (9) des plaques extérieures (5) de la chaussée.

3. Voie ferrée selon la revendication 1, **caractérisée en ce que** la voie ferrée (1) comporte des plaques extérieures de chaussée (5), qui possèdent chacune au moins une barrette ou un bec (21) longitudinal, qui fait saillie vers le bas et est inséré dans un renfoncement correspondant (22) formé dans la face supérieure de la plaque de support sous-jacente (3), dans laquelle la barrette ou le bec (21), qui fait saillie vers le bas, est agencé en dépouille au niveau de son côté (23) tourné vers le bord extérieur (9) de la plaque considérée (5) de la chaussée, et le renfoncement (22 - figure 7), qui est prévu sur le côté supérieur de la plaque de support associé (3) pour loger cette barrette ou ce bec (21), est réalisé en dépouille au niveau de son côté (24) tourné vers le bord extérieur voisin de la plaque de support considérée (3), d'une manière diamétralement opposée à la partie en dépouille de cette barrette ou de ce bec (21).

4. Voie ferrée selon l'une des revendications précédentes, **caractérisée en ce que** les deux rails (2) de la voie ferrée (1), sont en appui chacun de manière à être déplaçables transversalement, sur la plaque de support (3) au moyen de couches intercalaires élastiques (10) et que les rails (2) sont repoussés par les plaques intérieures de la chaussée, qui appliquent au rail une force dirigée vers l'extérieur, de manière à maintenir la voie ferrée contre le bord (12), situé du côté du rail, des plaques extérieures (5) de la chaussée.

5. Voie ferrée selon l'une des revendications précédentes, **caractérisée en ce que** les plaques de support (3) possèdent, aux emplacements prévus pour le soutien des rails (2), des renfoncements en forme de rainures (13), dont le fond (14) possède une inclinaison, qui correspond à la position inclinée des rails (2) de la voie ferrée, par rapport à la surface supérieure (15) de la plaque de support respective (3).

6. Voie ferrée selon l'une des revendications précédentes, **caractérisée en ce que** les plaques intérieures (4; 4a, 4b) de la chaussée s'appliquent sur les plaques de support (3) moyennant l'insertion d'une couche intercalaire élastique (16).

7. Voie ferrée selon l'une des revendications précédentes, **caractérisée en ce que** les plaques extérieures (5) de la chaussée s'appliquent sur les plaques de support moyennant l'insertion d'une couche intercalaire élastique (17).

8. Voie ferrée selon la revendication 4, **caractérisée en ce que** la voie ferrée (1) comporte des plaques intérieures de chaussée, qui sont formées chacune par au moins deux parties en forme de bandes (4a, 4b) disposées côte-à-côte dans la direction transversale de la voie ferrée et qui sont situées l'une contre l'autre par leurs bords longitudinaux se faisant face (18) et qui s'appliquent élastiquement contre le rail (2) par leurs bords longitudinaux (19) tournés vers les rails (2).

9. Voie ferrée selon la revendication 8, **caractérisée en ce que** les parties en forme de bandes (4a, 4b) formant les plaques intérieures de chaussée, sont réunies de manière à être pliables à la manière d'une charnière.

10. Voie ferrée selon l'une des revendications précédentes, **caractérisée en ce que** la voie ferrée comporte des plaques de chaussée (4, 4a-4b; 5) qui sont vissées aux plaques de support (3).

11. Voie ferrée selon l'une des revendications précédentes, **caractérisée en ce que** la voie ferrée comporte des plaques de chaussée (4, 4a-4b; 5) qui sont fixées de façon amovible vis-à-vis d'un soulèvement, aux plaques de support (3), par des barres (28) qui s'étendent au-dessus des plaques de support (3).

12. Voie ferrée selon l'une des revendications précédentes, **caractérisée en ce qu'**il est prévu des plaques de support (3), qui comportent des évidements et/ou des ouvertures (32), de telle sorte que ces plaques de support (3) sont agencées sous la forme d'un cadre ou d'une ossature.

13. Voie ferrée selon l'une des revendications précédentes, **caractérisée en ce que** la voie ferrée comporte des plaques de chaussée (4, 4a-4b, 5), qui possèdent, sur leur face formant la surface de trafic, une surface granuleuse.

14. Voie ferrée selon la revendication 1, **caractérisée en ce que** la voie ferrée (1) comporte des plaques intérieures de chaussée, qui sont formées chacune par au moins deux parties en forme de bandes (4a, 4b) disposées côte-à-côte dans la direction transversale de la voie et repliables en forme de charnière, et qui sont disposées côte-à-côte par leurs côtés longitudinaux se faisant face (18) et qui s'appliquent élastiquement contre les rails (2) par leurs bords longitudinaux (19) tournés vers les rails (2), et pour la formation de la fonction de charnière il est prévu d'une manière alternée, sur les bords longitudinaux se faisant face (18) des deux parties (4a, 4b), des appendices saillants en forme de doigts (18a) comportant des évidements en forme de rainures (18b) et respectivement un appendice saillant (18a) d'une partie s'engagent dans un évidement en forme de rainure (18b), qui lui correspond, de l'autre partie.
